# EUROPÄISCHE PATENTSCHRIFT

(11) **EP 1 100 292 B1**
(45) Veröffentlichungstag und Bekanntmachung des Hinweises auf die Patenterteilung: **07.08.2002**
(21) Anmeldenummer: 00124484.7
(22) Anmeldetag: 09.11.2000
(51) Int. Cl.: H05B 41/14, H05B 41/292, B60Q 1/04, B60Q 1/00, F21S 8/12

(54) **Schaltung zum Betreiben einer Wechselstrom-Hochdruckgasentladungslampe für ein Kraftfahrzeug**
Control circuit for high-pressure gas discharge lamp in a vehicule
Circuit de commande de lampe à décharge haute pression dans un véhicule

(30) Priorität: 12.11.1999 DE 19954489
(43) Veröffentlichungstag der Anmeldung: 16.05.2001
(73) Patentinhaber: Hella KG Hueck & Co., 59552 Lippstadt (DE)
(72) Erfinder: Daub, Wolfgang, 59609 Anröchte (DE); Helle, Hans-Michael, 59557 Lippstadt (DE); Möller, Stefan, 59555 Lippstadt (DE)

(56) Entgegenhaltungen:
- DE-A- 4 141 587
- US-A- 5 219 444
- US-A- 5 255 163

## Beschreibung

Die Erfindung betrifft eine Schaltung zum Betreiben einer Wechselstrom-Hochdruckgasentladungslampe für ein Kraftfahrzeug, mit einem Vorschaltgerät, einem Zündgerät, einem symmetrischen Lampenfilter und einer Hochdruckgasentladungslampe, die zumindest teilweise von einem Reflektor umgeben ist, wobei das symmetrische Lampenfilter zwischen der Hochdruckgasentladungslampe und der Zündschaltung angeordnet ist, mit einer Filterkapazität parallel zur Hochdruckgasentladungslampe und je einer Drossel in den Verbindungsleitungen zwischen dieser Parallelschaltung und der Zündschaltung, sowie mit zwei Lampenversorgungsleitungen im Eingang der Zündschaltung.
Eine solche Schaltung ist in der nicht vorveröffentlichten deutschen Patentanmeldung DE 199 24 097 beschrieben.

Die in Kraftfahrzeugen meistverwendeten Hochdruckgasentladungslampen, die D1-und D2 - Lampen, sind bezüglich ihrer Versorgungsanschlüsse unsymmetrisch aufgebaut. Der Rückführdraht bildet mit dem Reflektor eine Kapazität von ca. 2 bis 3 pF; der Reflektor bildet mit dem Fahrzeug eine ähnlich große Kapazität. Störimpulse auf dem Rückführdraht werden somit kapazitiv über die Fahrzeugmasse in das Bordnetz eingespeist und können nur sehr schlecht im Zündgerät gefiltert werden.

Es ist die Aufgabe der Erfindung, die Einspeisung von Störimpulsen in die Fahrzeugmasse und das Bordnetz zu verhindern.

Diese Aufgabe wird erfindungsgemäß dadurch gelöst, dass ein Kondensator zwischen dem Reflektor und einer der Lampenversorgungsleitungen angeordnet ist.

Im folgenden soll ein Ausführungsbeispiel der erfindungsgemäßen Schaltung anhand der Zeichnung näher erläutert werden. Die einzige Figur zeigt ein Vorschaltgerät für eine Hochdruckgasentladungslampe, sowie ein Zündgerät mit integriertem Lampenfilter. Das Vorschaltgerät steuert und versorgt sowohl die Hochdruckgasentladungslampe (GDL) als auch den primären Zündkreis des Zündgerätes. Das Zündgerät ist als ein asymmetrisches Überlagerungszündgerät ausgeführt; hierzu ist die Sekundärwicklung des Zündtransformators (ZTR) in eine der Lampenzuleitungen geschaltet. Das Zündgerät weist zudem ein symmetrisches Lampenfilter auf, wobei das symmetrische Lampenfilter zwischen der Hochdruckgasentladungslampe (GDL) und der Überlagerungszündung angeordnet ist und eine Filterkapazität (C1) parallel zur Hochdruckgasentladungslampe (GDL) und je eine Drossel (L1, L2) in den Zuführungsleitungen zu dieser Parallelschaltung aufweist.

Die Erfindung basiert auf der Idee, die auf den Reflektor eingekoppelte Störung in das Zündgerät zurückzuleiten, bevor sie in die Fahrzeugmasse gelangt. Dazu wird ein Kondensator (C2) zwischen dem Reflektor und einer der Lampenversorgungsleitungen am Eingang des Zündgerätes angeordnet. Aus Gründen des Personenschutzes wird hierzu vorzugsweise die Lampenversorgungsleitung gewählt, welche während des Zündens das geringere Potential gegen Fahrzeugmasse aufweist. Das Ableiten der Störungen funktioniert nur, wenn unmittelbar vor der Hochdruckgasentladungslampe ein Entstörfilter angeordnet ist, denn sonst würde der Kondensator die Störungen des Rückführdrahtes direkt auf den Reflektor koppeln, anstatt sie abzuleiten. Die Filterkapazität C1 und die Drosseln L1 und L2 bilden dieses Entstörfilter. Der Kondensator (C2) sollte als Y-Kondensator (Y-Kondensatoren sind genormte Funkentstörkondenstoren mit erhöhter elektrischer und mechanischer Sicherheit) ausgeführt sein, weil er die Lampenbetriebsspannung vom Reflektor entkoppeln und so einen ausreichenden Berührschutz gewährleisten soll

Es kann von besonderem Vorteil sein, wenn je ein Kondensator (C2, C3) zwischen dem Reflektor und den beiden Lampenversorgungsleitungen am Eingang der Zündschaltung angeordnet ist, da in diesem Fall auch keine Wechselspannung in auf den Reflektor eingekoppelt wird.

### Bezugszeichen

- C1: Filterkapazität
- C2, C3: Kondensatoren
- GDL: (Wechselstrom-) Hochdruckgasentladungslampe
- ZTR: Zündtransformator
- L1, L2: Drosseln

## Patentansprüche

1. Schaltung zum Betreiben einer Wechselstrom-Hochdruckgasentladungslampe (GDL) für ein Kraftfahrzeug, mit einem Vorschaltgerät, einem Zündgerät, einem symmetrischen Lampenfilter und einer Hochdruckgasentladungslampe (GDL), die zumindest teilweise von einem Reflektor umgeben ist, wobei das symmetrische Lampenfilter zwischen der Hochdruckgasentladungslampe (GDL) und der Zündschaltung angeordnet ist, mit einer Filterkapazität (C1) parallel zur Hochdruckgasentladungslampe (GDL) und je einer Drossel (L1, L2) in den Verbindungsleitungen zwischen dieser Parallelschaltung und der Zündschaltung, sowie mit zwei Lampenversorgungsleitungen im Eingang der Zündschaltung,
**dadurch gekennzeichnet,**
**dass** ein Kondensator (C2 bzw. C3) zwischen dem Reflektor und einer der Lampenversorgungsleitungen angeordnet ist.

2. Schaltung nach Anspruch 1, **dadurch gekennzeichnet, dass** der Kondensator (C2 bzw. C3) mit der Lampenversorgungsleitung verbunden ist, welche während des Zündens das geringere Potential gegen Fahrzeugmasse aufweist.

3. Schaltung nach Anspruch 1, **dadurch gekennzeichnet, dass** der Kondensator als Y-Kondensator ausgeführt ist.

4. Schaltung nach Anspruch 1, **dadurch gekennzeichnet, dass** zwischen dem Reflektor und den beiden Lampenversorgungsleitungen je ein Kondensator (C2, C3) angeordnet ist.

## Claims

1. Circuit for driving an alternating current high pressure gas discharge lamp (GDL) for a motor vehicle, having a ballast device, an ignition device, a symmetrical lamp filter and a high pressure gas discharge lamp (GDL) which is at least partially surrounded by a reflector, whereby the symmetrical lamp filter is arranged between the high pressure gas discharge lamp (GDL) and the ignition circuit, with a filter capacitance (C1) in parallel with the high pressure gas discharge lamp (GDL) and a choke (L1, L2) in each of the connecting lines between this parallel circuit and the ignition circuit, as well as two lamp supply lines in the input of the ignition circuit, **characterised in that** a capacitor (C2 or C3) is arranged between the reflector and one of the lamp supply lines.

2. Circuit according to Claim 1, **characterised in that** the capacitor (C2 or C3) is connected to the lamp supply line, that during ignition has the lower potential relative to the vehicle chassis earth.

3. Circuit according to Claim 1, **characterised in that** the capacitor is designed as a Y-capacitor.

4. Circuit according to Claim 1, **characterised in that** between the reflector and each of the two lamp supply lines, respectively, a capacitor (C2, C3) is arranged.

## Revendications

1. Circuit pour faire fonctionner une lampe à décharge dans gaz à haute pression (GDL) à courant alternatif pour un véhicule automobile, comportant un ballast, un appareil d'amorçage, un filtre symétrique de lampe et une lampe à décharge dans un gaz à haute pression (GDL), qui est entourée au moins partiellement par un réflecteur, le filtre symétrique de lampe étant disposé entre la lampe à décharge dans un gaz à haute pression (GDL) et le circuit d'amorçage, et comportant une capacité de filtre (C1) branchée en parallèle avec la lampe à décharge dans un gaz à haute pression (GDL) et respectivement une bobine d'arrêt (L1, L2) dans les conducteurs de liaison entre ce montage en parallèle et le circuit d'amorçage, ainsi que deux conducteurs d'alimentation de lampe à l'entrée du circuit d'amorçage,
**caractérisé en ce**
**qu'**un condensateur (C2 ou C3) est disposé entre le réflecteur et l'un des conducteurs d'alimentation de la lampe.

2. Circuit selon la revendication 1, **caractérisé en ce que** le condensateur (C2 ou C3) est relié au conducteur d'alimentation de la lampe, qui, pendant l'amorçage, possède le potentiel plus faible par rapport à la masse du véhicule.

3. Circuit selon la revendication 1, **caractérisé en ce que** le condensateur est agencé sous la forme d'un condensateur (Y).

4. Circuit selon la revendication 1, **caractérisé en ce qu'**un condensateur (C2, C3) est monté respectivement entre le réflecteur et les deux conducteurs d'alimentation de la lampe.
